# EUROPÄISCHE PATENTSCHRIFT

(11) **EP 0 952 398 B1**
(45) Veröffentlichungstag und Bekanntmachung des Hinweises auf die Patenterteilung: **20.08.2003**
(21) Anmeldenummer: 99107650.6
(22) Anmeldetag: 16.04.1999
(51) Int. Cl.: F23L 1/02, F23L 9/02, F23G 5/14, F23G 5/22, F23G 7/10, F23B 1/24

(54) **Verfahren und Vorrichtung zur Zuführung des Windes zur Verbrennung von stückigem Brennstoff**
Air supply method and device for burning particulate fuel
Procédé et dispositif d'alimentation en air pour brûler du combustible particulaire

(30) Priorität: 17.04.1998 DE 19817121
(43) Veröffentlichungstag der Anmeldung: 27.10.1999
(73) Patentinhaber: Dr. Schoppe Technologie GmbH, D-82538 Geretsried (DE)
(72) Erfinder: Schoppe, Fritz Dr.-Ing., 82057 Icking (DE)
(74) Vertreter: Körner, Ekkehard, Dipl.-Ing.

(56) Entgegenhaltungen:
- EP-A- 0 741 267
- EP-A- 0 754 907
- DE-U- 9 413 804
- FR-A- 1 327 662
- GB-A- 1 141 562
- US-A- 3 599 581
- F SCHOPPE: "DIE ENTWICKLUNG DES BRENNEKEGELS ZUR ABFALLVERASCHUNG" BRENNSTOFF-WÄRME-KRAFT, Bd. 19, Nr. 10, Oktober 1967 (1967-10), Seiten 469-512, XP002125225

## Beschreibung

Die Erfindung bezieht sich auf ein Verfahren und eine Vorrichtung zu Zuführung des Windes zur Verbrennung von stückigem Brennstoff nach dem Oberbegriff des Anspruchs 1 bzw. 3. Verfahren und Vorrichtung dieser Art sind aus dem Aufsatz "Die Entwicklung des Brennkegels zur Abfallveraschung" des Erfinders in der Zeitschrift "Brennstoff-Wärme-Kraft", 19 (1967), Nr. 10, Seiten 469 bis 473 bekannt.

Dieser Aufsatz beschreibt eine Verbrennungsanlage für die weitgehend selbsttätige, universale und preisgünstige Müllverbrennung für Kommunen und kleine und mittlere Industriebetriebe. Sie umfaßt einen Brennkegel, der um eine schrägstehende Achse rotiert, und eine Nachbrennkammer, die vertikal über der Öffnung des Brennkegels angeordnet ist. Der Brennkegel hat einen kegelstumpfförmigen Abschnitt, einen sich an dessen oben angeordneten größeren Durchmesser anschließenden zylindrischen Abschnitt und einen sich an dessen freies Ende anschließenden kegelstumpfförmigen Aufsatz, dessen kleiner Durchmesser das freie Ende des Brennkegels und dessen Öffnung bildet.

Der kegelstumpfförmige Abschnitt besteht aus sich radial/axial erstreckenden, in gegenseitigem Abstand verlaufenden Stäben, die von mehreren äußeren Umfangsringen unterschiedlicher Durchmesser gegenseitig abgestützt werden. Der kegelstumpfförmige Abschnitt des Brennkegels wird von unten vom Unterwind angeblasen, der die Zwischenräume zwischen den Stäben passieren muß, um das Brenngut zu erreichen, der in dem Brennkegel liegt und von diesem aufgrund seiner Umlaufbewegung umgewälzt wird. Der oberhalb der Öffnung des Brennkegelaufsatzes angeordnete Nachbrenner hat eine Nachbrennkammer, die sich im oberen Abschnitt nach oben kegelstumpfförmig verengt und dort mit einer Einrichtung versehen ist, die Oberwind tangential in die Nachbrennkammer einleitet, so daß sich in ihr eine turbulente Strömung ausbildet, die die aus dem Brennkegel austretenden Abgase aufnimmt und ausbrennt.

Für eine konkret angegebene Brennkegelkonstruktion mit einem größten Durchmesser von 1870 mm, einem kleinsten Durchmesser von 530 mm und einer Länge von 460 mm des kegelstumpfförmigen Abschnitts des Brennkegels, die gemäß dem zitierten Aufsatz für die Verbrennung von 1,2 bis 1,4 t/h Kommunalmüll bestimmt ist - der zum Zeitpunkt der Veröffentlichung des Aufsatzes in Deutschland einen Heizwert von etwa 1,7 bis 1,9 MWh/t hatte - errechnet sich eine Feuerungsleistung von 3,58 MW. Für die Erzielung größerer Leistungen wird wegen der mechanischen Schwierigkeiten, die sich mit einer Vergrößerung der Brennkegeldurchmesser ergeben, in dem Aufsatz eine Parallelschaltung mehrerer Anlagen der beschriebenen Art empfohlen.

Eine Brennkegel-Feuerungsanlage dieser Art ist. auch in US 3,599,581 A beschrieben.

Aus EP 0 754 907 A2 ist ein Verfahren zum Beeinflussen der Verbrennung in einem Kessel mit Schüttelrost bekannt, bei dem die Zuführung von Primärluft und/oder Brennstoff während und kurz nach dem Schütteln des Rostes vermindert wird, um ein durch das Schütteln verursachtes plötzliches Ansteigen der Verbrennungsrate zu vermeiden. Ein plötzlicher Abfall des Sauerstoffgehalts im Abgas, der sonst auftreten würde, weil die Gesamtregelung der Brennstoffzufuhr zu langsam auf plötzliche Änderungen der Verbrennungsbedingungen reagiert, wird dadurch vermieden. Bei der dargestellten Feuerungsanlage wird die Primärluft von unten gegen den Rost geblasen und muß die Zwischenräume zwischen den Roststäben passieren, um zu dem auf dem Rost liegenden Brenngut zu gelangen, während Sekundärluft von oben auf das Brenngut geblasen wird, die durch Düsen zugeführt wird, die an wenigstens einer der Kesselwände angeordnet und gegen den Rost gerichtet sind. Die zugeführten Luftmengen werden abhängig vom Ergebnis laufender Messungen der Kesselzustandvariablen, des Luftüberschusses und der Wärmeabsorption bestimmt.

Die GB 1,141,562 A beschreibt eine Haus- oder Industriemüllverbrennungsvorrichtung, bestehend aus einer liegenden, rotierenden Gittertrommel, die von axial verlaufenden Rohren und zirkular verlaufenden Ringen gebildet ist. Im Inneren der Trommel sind an den Rohren kleine Röhrchen angebracht, die radial in die Trommel vorstehen und mit dem Innenraum des Rohres verbunden sind, an dem sie jeweils angebracht sind. Die Röhrchen sind auf einer wendelförmig verlaufenden Linie angeordnet und durch Platten miteinander verbunden, um eine Förderschnecke für das Brenngut zu bilden, das durch einen stirnseitig an die Trommel angesetzten Zündbrenner gezündet werden kann. Die Rohre sind stirnseitig offen, um den Eintritt von Luft zu ermöglichen, die durch die Röhrchen in den Innenraum der Trommel entweichen kann. Die Trommel ist von einem doppelwandigem Mantel umgeben, dessen Außenwand oben offen ist. Unten im Bereich eines unter der Trommel befindlichen Aschekastens sind der Mantel und sein Innenraum vollständig offen.

Im Betrieb wird Luft von oben in den Innenraum des Mantels eingeleitet, die den Mantel durchströmt und dessen Wände kühlt, unten in den Aschekasten austritt und von dort aus von unten die Zwischenräume zwischen den Rohren der Trommel durchströmt und als Primärluft in den von der Trommel umschlossenen Brennraum gelangt. Im Brennraum ist durch ein äußeres Sauggebläse ein Unterdruck erzeugt, der diese Primärluft und die durch die Röhrchen und durch die Rohre hindurch zugeführte Sekundärluft, die zugleich die Rohre kühlt, ansaugt.

Allen bekannte Verbrennungsanlagen der vorgenannten Art ist gemeinsam, daß bei ihnen der Unterwind aufwärts gegen die Unterseite des Verbrennungsrostes geblasen wird. Der Verbrennungsrost hat Öffnungen zwischen den ihn bildenden Roststäben bzw. -rohren, durch den der Unterwind jedoch nur zum kleinen Teil strömen kann, weil der auf dem Verbrennungsrost liegende Brennstoff diese Öffnungen teilweise versperrt. Der größere Teil des Unterwindes wird daher gewöhnlich seitlich und nach unten abgelenkt. Der auf dem Verbrennungsrost liegende Brennstoff erhält dadurch nicht genügend Verbrennungsluft.

Ein erheblicher Nachteil ist ferner, daß in dem in der vorgenannten Weise abgelenkten Unterwind mitgerissene gas- und staubförmige Brennstoffanteile enthalten sind, die brennen. Die dadurch entstehenden Flammstrahlen überhitzen und korrodieren das metallische Material des Verbrennungsrostes, insbesondere dessen aus radialen Tragarmen und zirkularen Ringen bestehende Tragstruktur. Mit steigendem Heizwert des Brennstoffs werden solche Überhitzungen und Korrosionen gravierender.

Zur Nachverbrennung der vom Verbrennungsrost aufsteigenden Flammgase ist es bekannt, diesen Oberluft zuzuführen. Bei bekannten Verfahren erfolgte dieses in der Weise, daß die Flammgasströmung die Oberluft von selbst ansaugte.

Nachteilig bei solchen Rostfeuerungen war ein noch immer unvollständiger Ausbrand des Brennstoffs, der sich in einem entsprechend hohen CO-Anteil in den Verbrennungsabgasen äußerte. Schließlich enthielten diese auch noch einen erheblichen Anteil mitgerissener Feststoffpartikel, insbesondere Flugasche, die eine Abscheidung mittels Filteranlagen und dgl. erforderlich machten. Rostfeuerungen der beschriebenen Art, insbesondere mit Drehkegeln, haben sich daher in der Praxis nicht durchsetzen können.

Der Erfindung liegt die Aufgabe zugrunde, ein Verfahren der im Oberbegriff des Anspruchs 1 umrissenen Art anzugeben, das eine für den vollständigen Ausbrand des Brennstoffs ausreichende Luftzuführung gewährleistet, eine Überhitzung des Verbrennungsrostes vermeidet und ohne Staubfilterung der Verbrennungsabgase auskommt. Außerdem soll eine zur Durchführung des Verfahrens geeignete Vorrichtung angegeben werden.

Diese Aufgabe wird hinsichtlich des Verfahrens durch die im Anspruch 1, hinsichtlich der Vorrichtung durch die im Anspruch 2 angegebenen Merkmale gelöst. Vorteilhafte Ausgestaltungen der Erfindung sind Gegenstand der Unteransprüche.

Die Erfindung erreicht den von ihr angestrebten Erfolg zum einen apparativ dadurch, daß die Tragarme des Verbrennungsrostes hohl ausgeführt und vom Unterwind durchströmt sind, wodurch sie gekühlt werden. Der Unterwind tritt zwangsweise an der Oberseite des Verbrennungsrostes, d.h. direkt am Brennstoff aus, so daß die Möglichkeit einer Ablenkung des Unterwindes unter den Verbrennungsrost stark vermindert ist.

Zum anderen ist zur Erreichung des von der Erfindung angestrebten Ziels der Nachverbrennung der Flammgase, die von dem auf dem Verbrennungsrost brennenden Brennstoff ausgehen, besondere Aufmerksamkeit geschenkt. Gemäß der Erfindung wird den Flammgasen die Oberluft in Form einer Hochgeschwindigkeitsströmung zugeführt, die die Flammgase schraubenlinienförmig umgibt und sich in Richtung auf den Verbrennungsrost fortpflanzt, wobei sich der Durchmesser dieses Strömungswirbels vergrößert. Die Oberwindströmung beschreibt somit etwa den Mantel eines Kegelstumpfes, dessen größerer Durchmesser dem Verbrennungsrost zugewandt ist.

Der Oberwind wird am kleineren Durchmesser dieses Kegelstumpfes eingeblasen. Dadurch ergibt sich im Zentrum ein Unterdruck, der die Flammgase ansaugt. Zwischen dem Zentrum der in Richtung auf diesen Unterdruckpunkt strömenden Flammgasströmung und der diese umgebenden torusförmigen Oberwindströmung bildet sich eine Zone intensiver Turbulenz aus, wo die Flammgase mit dem Oberwind intensiv durchmischt werden. Diese Turbulenzzone ist außen von einer Kaltluftströmung frischen Oberwindes umgeben.

Der Oberwind wird mit einer Geschwindigkeit von 40 bis 100 m/s, bevorzugt 60 bis 80 m/s, zugeführt, die somit derart hoch ist, daß die dadurch auf die Partikel in den Flammgasen einwirkende Zentrifugalkraft die Partikel in die erwähnte Kaltluftströmung ausschleudert, wo sie soweit abgekühlt werden, daß sie trocken ausfallen. Auf diese Weise wird nicht nur die aus dem Nachbrenner austretende Abgasströmung ohne Einsatz von Filtern von Partikeln befreit, sondern ist auch eine Verschlackung der Verbrennungsanlage vermieden.

Tatsächlich ergibt sich eine so weitgehende Heißentstaubung der Flammgase, daß die aus dem Nachbrenner austretenden Abgase - z.B. bei Ausblasen ins Freie - für das Auge klar und optisch staubfrei erscheinen, was beim heutigen Stand der Heißentstaubungstechnik bislang als unmöglich angesehen worden ist.

Versuche mit Abfallholz in Form von Holzschnitzeln als Brennstoff haben gezeigt, daß die vorgenannten Ergebnisse mit einer Luftführung erreicht werden, bei der etwa 30 bis 40% der zur vollständigen Verbrennung des Brennstoffs erforderlichen Luftmenge als Unterwind zugeführt werden, während der notwendige Restanteil von 70 bis 60% der Luftmenge als Oberwind zugeführt wird. Man erkennt hieraus, daß der Nachverbrennung auch unter dem Gesichtspunkt der Brennstoffausnutzung eine wesentliche Bedeutung zukommt.

Apparativ erreicht man die beschriebene Luftführung im Nachbrenner mit Hilfe einer kegelstumpfförmigen Nachbrennkammer, in die der Oberwind am dem Verbrennungsrost abgewandten Ende kleineren Durchmessers derselben über eine Einleitvorrichtung eingeblasen wird, die den Oberwind tangential zur Wand der Nachbrennkammer in diese einleitet, wo er sich unter einem Winkel schräg zur Achse der Nachbrennkammer in dieser ausbreitet. Bei der Einleitung des Oberwindes in die Nachbrennkammer kann diesem auch von vornherein durch Leiteinrichtungen eine Strömungsrichtung schräg zur Achse der Nachbrennkammer vermittelt werden.

Vorteilhafterweise wird im Betrieb nur denjenigen Tragarmen des Verbrennungsrostes Unterluft zugeführt, auf denen Brennstoff liegt, und vorzugsweise nach Maßgabe der Dicke der Brennstoffschicht. Die anderen, nicht von Brennstoff bedeckten Tragarme erhalten keine Luft. Man kann ihnen aber auch eine geringe Luftmenge zuführen, um das Eindringen korrodierender Brenngase und von Brennstoff- oder Aschepartikeln zu verhindern. Eine geringe Durchströmung der nicht von Brennstoff bedeckten Tragarme verbessert auch die Kühlung derselben.

Gemäß einer Weiterbildung der Erfindung hat jeder hohle Tragarm wenigstens eine weitere Öffnung auf der dem Brennstoff abgewandten Seite, so daß durch den Verbrennungsrost hindurchgefallene Asche oder feine Brennstoffanteile im Aschenraum Verbrennungsluft erhalten, um vollständig auszubrennen. Durch diese Öffnungen können außerdem in die Rohre eingedrungene Brennstoff- oder Aschepartikel ausgeblasen werden.

Vorteilhafterweise wird der Verbrennungsrost vom Mantel eines hohlen (Brenn-) Kegels gebildet, der eine Drehbewegung um eine schrägstehende Achse ausführt. Die Nachbrennkammer ist in diesem Falle am günstigsten koaxial zur Drehachse des Kegels angeordnet. Hierdurch werden die aus dem Brennkegel austretenden Flammgase besonders gut in das Zentrum des Nachbrenners geleitet, wo ein gegenüber dem im Brennkegel herrschenden Druck verminderter Druck herrscht, was die Überleitung der aus dem Brennkegel austretenden Flammgase in die Nachverbrennung begünstigt und ein unkontrolliertes Entweichen dieser Flammgase nach außen bzw. in ein die Verbrennungsanlage aus Brennkegel und Nachbrennkammer umschließendes Gehäuse verhindert.

Die koaxiale Anordnung der Nachbrennkammer dicht über dem Brennkegel hat ferner zur Folge, daß die Wärmestrahlung der in der Nachbrennkammer brennenden Flammgase auf den im Brennkegel befindlichen Brennstoff vorteilhaft einwirkt und den dort stattfindenden Verschwelungs- und Verbrennungsvorgang unterstützt.

Dabei sollte zweckmäßigerweise der untere Durchmesser der Nachbrennkammer etwas größer als der Durchmesser des oberen Randes des Brennkegels sein. Dadurch wird der in der Nähe der Nachbrennkammerwand abwärts geblasene Staub aus der Nachbrennkammer am Brennkegel vorbei in den darunter befindlichen Ascheraum geblasen.

Die Erfindung wird nachfolgend unter Bezugnahme auf in den Zeichnungen dargestelltes Ausführungsbeispiel näher erläutert. Es zeigt:
Fig. 1 eine teilweise geschnittene Seitenansicht eines kegelförmigen Brenners mit daran angesetztem Nachbrenner;
Fig. 2 einen Schnitt durch den konischen Teil des kegelförmigen Verbrennungsrostes des Brenners von Fig. 1, und
Fig. 3 einen vergrößerten Schnitt durch einen hohlen Tragarm des Verbrennungsrostes von Fig. 2.

Fig. 1 zeigt eine vollständige Verbrennungsanlage, bestehend aus einem um eine schrägstehende Achse O rotierenden Brennkegel K und einem sich an das Austrittsende des Brennkegels K koaxial anschließenden Nachbrenner N, die von einem Gehäuse G umschlossen sind.

Der Brennkegel K weist einen kegelstumpfförmigen Abschnitt 1, einen sich daran zum offenen Ende hin anschließenden zylindrischen Abschnitt 2 und einen sich an diesen anschließenden, sich im Durchmesser verengenden Abschnitt 3 auf. Der Verbrennungsrost dieses Brennkegels K besteht aus Roststäben 4 aus warmfestem Guß und aus hohlen, radialen Tragarmen 5 und Ringträgern (nicht dargestellt), die die Tragarme 5 miteinander verbinden. Der Brennkegel K ist an seinem Ende kleineren Durchmessers von mehreren hohlen achsparallelen Beinen 6 gehalten, die mit einem Luftsammelkasten 7 verbunden sind, der radiale Zwischenwände aufweist, die pro Tragarm 5 je eine Luftsammelkammer abschließen. Der Luftsammelkasten 7 ist mit einem Laufring 8 fest verbunden, der von mehreren stationär gelagerten Laufrollen (nicht dargestellt) gelagert ist. Der Laufring 8 weist je eine Öffnung pro Tragarm 5 auf.

Gegen die dem Brennkegel K abgewandte Seite des Laufrings 8 ist von Federn ein Gleitring 9 gedrückt, der mehrere Anschlußstutzen trägt, die über Schlauchleitungen 10 mit einer gemeinsamen Luftzuführkammer 11 verbunden sind. Die Anzahl der Anschlußstutzen ist vorzugsweise ebenso groß wie die Anzahl der hohlen Tragarme 5.

Mit dem Laufring 8 ist eine Welle 12 starr verbunden, die sich auf der dem Brennkegel K abgewandten Seite des Laufrings 8 von diesem weg erstreckt und in ihrem freien Endbereich mittels eines Pendelrollenlagers 13 gelagert ist. Man erkennt ferner einen Antriebsmotor 14, der über eine Stirnverzahnung den Laufring 8 und damit den Brennkegel K in Drehung am die Achse O versetzt.

Im Abstand über dem Ende größeren Durchmessers des Brennkegels K befindet sich der kegelstumpfförmige Nachbrenner N, der koaxial zum Brennkegel K angeordnet ist. Der Nachbrenner N hat eine kegelstumpfförmige Nachbrennkammer 15,die sich in Richtung auf den Brennkegel K erweitert und deren unterer Rand 16 einen größeren Durchmesser hat, als der freie Rand des sich verengenden Abschnitts 3 des Brennkegels K. An das Ende kleineren Durchmessers der Nachbrennkammer 15 schließt sich ein Luftsammelraum 17 an, in dem radial verstellbare Leitschaufeln 18 angeordnet sind. Durch Verstellen der Leitschaufeln 18 ist der wirksame Öffnungsquerschnitt des Luftsammelraums 17 veränderbar. Der Luftsammelraum 17 weist eine Öffnung (nicht dargestellt) auf, durch die hindurch Oberluft tangential in den Luftsammelraum 17 eingeblasen werden kann. Nach außen, also auf der der Nachbrennkammer 15 abgewandten Seite schließt sich an den Luftsammelraum 17 ein verengter Kragen 19 an, der einen Austrittsquerschnitt 20 frei läßt.

Die kegelstumpfförmige Wand 21 der Nachbrennkammer 15 ist von einem Mantel 22 umgeben, der mit der Wand 21 eine von Kühlmittel durchströmte Kammer begrenzt und Teil des Gehäuses G sein kann. Durch diesen Mantel 22 und die Wand 21 erstreckt sich ein Zuführschacht 23, der vertikal über der Öffnung des Brennkegels K liegt und der Zuführung von Brennstoff in den Brennkegel K dient. In dem Schacht 23 sind geeignete Schließklappen (nicht dargestellt) angeordnet.

Man erkennt in Fig. 1 ferner im Gehäuse G unterhalb des Brennkegels K eine Förderschneckenanordnung 24, die dem Transport von sich im Gehäuse G ansammelnder Asche in einen Ascheauslaß 25 dient.

Es sei angemerkt, daß die Achse der Nachbrennkammer 15 gegen die Achse des Brennkegels K geneigt sein kann, insbesondere nach oben, doch sollte dabei der Rand 16 der Nachbrennkammer 15 parallel zum gegenüberstehenden Rand des Brennkegels K verbleiben, um das unkontrollierte Austreten von Flammgasen zu vermeiden oder wenigstens zu vermindern.

Fig. 2 zeigt einen Schnitt durch den konischen Abschnitt des Brennkegels K. Man erkennt die Tragarme 5, die hohl ausgebildet sind und in gleichmäßigen Winkelabständen angeordnet sind. Die Bezugszeichen der einzelnen Tragarme 5 sind hier zur späteren Erläuterung des Betriebsablaufs mit Suffixen a bis 1 versehen. Zwischen den Tragarmen 5 befinden sich die Roststäbe 4 aus warmfestem Gruß, die im Querschnitt im wesentlichen T-förmig sind, wobei der breite Schenkel des T die Auflagefläche für den Brennstoff B bildet, während die davon hochstehende Rippe nicht nur der Aussteifung, sondern auch der Abführung von Wärme dient. Die Roststäbe 4 haben einen gegenseitigen Abstand, der so gewählt ist, daß Asche, nicht aber zu große Brennstoffstücke durch den vom Abstand gebildeten Zwischenraum hindurchfallen kann. Der Abstand liegt zweckmäßigerweise in der Größenordnung von 4mm.

In Fig. 3 ist einer der Tragarme 5 im Querschnitt vergrößert dargestellt. Man erkennt, daß aus dem hohlen Innenraum desselben oben schrägstehende Öffnungen 26 in den von dem Brennkegel K umschlossenen Brennraum führen. Eine weitere Öffnung 27 kann auf der entgegengesetzten Seite ausgebildet sein. Deren Zweck wird noch erläutert.

Im Betrieb läuft der Brennkegel K um seine Achse O um. Diese Umlaufbewegung ist in Fig. 2 mit dem Pfeil dargestellt. Der im Brennkegel K befindliche Brennstoff B wird dadurch vom Brennkegel mitgenommen, so daß sich eine schrägverlaufende Böschung ergibt, wie Fig. 2 andeutet. Diese Böschung wird beim Umlauf des Brennkegels K immer steiler und bricht dann zusammen, was zur Folge hat, daß der Brennstoff B im Brennkegel ständig umgewälzt wird.

Der Brennstoff B wird zu Beginn des Verbrennungsvorgangs durch eine Zündflamme, die von einer Lanze (nicht dargestellt) zugeführt wird, gezündet. Wenn der Brennstoff B ausreichend brennt, kann auf die Unterstützung der Verbrennung durch die Zündflamme verzichtet werden. Unter ständiger Umwälzung aufgrund der Brennkegelbewegung brennt der Brennstoff B im Brennkegel K ab. Durch den Schacht 23 kann zum geeigneten Zeitpunkt Brennstoff neu zugegeben werden. Die Dosierung des Brennstoffs pro Zeiteinheit erfolgt zweckmäßigerweise durch Überwachung des in den Verbrennungsabgasen enthaltenen O₂-Anteils.

Die vom Brennkegel K ausgehenden Flammgase werden durch den von der Oberwindströmung hervorgerufenen Unterdruck in die Nachbrennkammer 15 hineingesaugt, wobei sie mit dem dort intensiv wirbelnden Oberwind durchmischt werden. Noch brennbare Bestandteile der Flammgase werden dadurch vollständig ausgebrannt. Ascheteilchen werden in die Richtung der Wand 21 ausgeschleudert und fallen am Rand 16 nach unten in das Gehäuse G.

Für den Betrieb ist es zweckmäßig, wenn nur die in der Verbrennungszone befindlichen Tragarme 5 mit Unterwind versorgt sind.

Das sind in Fig. 2 die Tragarme 5k, 5lund 5a bis 5d. Dieses kann in der Weise gesteuert werden, daß nur jene Anschlußstutzen mit Unterluft versorgt werden, die an den Positionen angeordnet sind, die augenblicklich die vorgenannten Tragarme einnehmen. Bei weiterer Drehung des Brennkegels in Fig. 2 entgegen dem Uhrzeigersinn tritt dann der Tragarm 5j in die Verbrennungszone ein, während der Tragarm 5d sie verläßt. Später gelangt dann der Tragarm 5i in die Verbrennungszone, während der Tragarm 5c sie verläßt, usw.. Die übrigen, nicht in der Verbrennungszone befindlichen Tragarme, das sind in der in Fig. 2 dargestellten Situation die Tragarme 5d bis 5h, werden nicht oder nur schwach mit Luft versorgt, beispielsweise über entsprechende Drosselstellen. Diese schwache Versorgung dient einerseits einer gewissen Kühlung, hauptsächlich aber der Verhinderung, daß Partikel durch die Öffnungen 26 in sie eindringen.

Durch die dargestellte Gestaltung und Anordnung des Brennkegels K ergibt sich, daß die Schichtdicke des Brennstoffs über dem Verbrennungsrost unterschiedlich ist. Sie ist beispielsweise am Übergang zwischen dem kegeligen Abschnitt 1 und dem zylindrischen Abschnitt 2 am größten und nahe dem Zentrum des kegeligen Abschnitts 1, d.h. an dessen kleinsten Durchmesser am geringsten. Um dem beim Verbrennungsvorgang Rechnung zu tragen, können die Öffnungen 26, die längs jedes Tragarms 5 angeordnet sind, in Durchmesser und/oder Längsverteilung derart ausgebildet sein, daß die Summe der Öffnungsquerschnitte pro Längeneinheit jedes Tragarms näherungsweise proportional der Schichtdicke der auf der jeweiligen Längeneinheit des Tragarms liegenden Brennstoffmenge ist. Der sich in den unterschiedlichen Höhenlagen der Tragarme während des Umlaufs des Brennkegels ergebende unterschiedliche Bedeckungsgrad der Tragarme kann durch entsprechende Drosselung der Unterwindzufuhr an den etwas höher gelegenen Anschlußstutzen berücksichtigt werden.

Vorzugsweise sind die Öffnungen 26 und 27 in den Tragarmen 5 so bemessen, daß bei Vollast die Geschwindigkeit des aus ihnen austretenden Unterwindes zwischen 20 und 60 m/s, bevorzugt bei 40 m/s liegt.

Die letztgenannten Öffnungen 27 in den Tragarmen 5 dienen dazu, einerseits etwa in die Tragarme 5 eingedrungene Partikel auszublasen, und andererseits, die in den Ascheaufnahmeraum im Gehäuse G hineingefallenen Partikel, die möglicherweise noch nicht vollständig ausgebrannt sind, mit Brennluft zu versorgen. Daher sind die Öffnungen 27 auf der Außenseite des Brennkegel K in den Tragarmen 5 ausgebildet, und zwar zweckmäßigerweise an derjenigen Stelle, die bei der tiefstliegenden Mantellinie des Brennkegels am tiefsten liegt. Im dargestellten Beispiel wäre das im Bereich des Überganges zwischen dem kegeligen Abschnitt 1 und dem zylindrischen Abschnitt 2 des Brennkegels K.

## Patentansprüche

1. Verfahren zur Zuführung des Windes zur Verbrennung von stückigem Brennstoff, der auf einem rotationssymmetrischen Verbrennungsrost liegt, der einen in einer Verbrennungszone befindlichen, von dem Brennstoff bedeckten Oberflächenbereich und einen von dem Brennstoff nicht bedeckten Oberflächenbereich aufweist und eine um seine Achse verlaufende Umlaufbewegung ausführt, die eine wälzende Bewegung des Brennstoffs über die gesamte Oberfläche des Verbrennungsrostes hervorruft, wobei dem Brennstoff in der Verbrennungszone Wind von unten (Unterwind) zugeführt wird und die von der Verbrennungszone ausgehenden Flammgase im Abstand zur Verbrennungszone mit einem Oberwind vermischt werden, der in einer rotierenden Strömung in einer schraubenlinienförmig verlaufenden Bahn, die die von der Verbrennungszone ausgehenden Flammgase einhüllt und sich im Durchmesser erweitert, in Richtung auf die Verbrennungszone geführt wird,
**dadurch gekennzeichnet, daß**
der Unterwind oberhalb des Verbrennungsrostes unter den Brennstoff geblasen wird, und
der Oberwind in einer die Umlaufachse des Verbrennungsrostes umkreisenden Bahn mit einer Geschwindigkeit von 40 bis 100 m/s zugeführt wird,
wobei zum vollständigen Ausbrand von Holzabfällen, insbesondere Holzschnitzeln, als Brennstoff der mit dem Unterwind zugeführte Luftmengenanteil etwa 30 bis 40% und der mit dem Oberwind führte Luftmengenanteil etwa 70 bis 60% beträgt.

2. Verfahren nach Anspruch 1, **dadurch gekennzeichnet, daß** der Unterwind mit einer Geschwindigkeit von 20 bis 60 m/s dem auf dem Verbrennungsrost befindlichen Brennstoff zugeführt wird.

3. Vorrichtung zur Ausführung des Verfahrens nach einem der Ansprüche 1 und 2, enthaltend
einen beweglichen, rotationssymmetrischen Verbrennungsrost (K) mit sich teilweise radial erstreckenden Armen (4,5), einer Verbrennungszone, die einen Teilbereich des Verbrennungsrostes (K) erfaßt, und einer Antriebseinrichtung (14), die den Verbrennungsrost (K) in eine Umlaufbewegung um seine Achse (O) versetzt, die nacheinander alle Teilbereiche des Verbrennungsrostes (K) durch die Verbrennungszone führt,
eine Luftquelle, die der Verbrennungszone Unterwind zuführt,
und eine Nachverbrennungskammer (N), die über dem Verbrennungsrost (K) angeordnet ist, die von dem Verbrennungsrost (K) aufsteigenden Flammgase entgegennimmt und sie mit als Oberwind frisch zugeführter Verbrennungsluft vermischt und ausbrennt,
**dadurch gekennzeichnet, daß**
ein Teil der Arme des Verbrennungsrosts hohle Tragarme (5) sind, die über den Verbrennungsrost (K) gleichmäßig verteilt sind und jeweils mehrere an der den Brennstoff tragenden Oberfläche des Verbrennungsrostes (K) liegende, gegen den Brennstoff gerichtete Blasöffnungen (26) aufweisen,
eine bewegliche Kupplungseinrichtung (7,8) vorgesehen ist, über die die Luftquelle wenigstens mit den jeweils in der Verbrennungszone befindlichen hohlen Tragarmen (5) zur Zuführung von Unterwind pneumatisch verbunden ist, und
die Nachverbrennungskammer (15) rotationssymmetrisch ausgebildet und koaxial zu dem Verbrennungsrost (K) angeordnet ist.

4. Vorrichtung nach Anspruch 3, **dadurch gekennzeichnet, daß** die nicht in der Verbrennungszone befindlichen hohlen Tragarme (5) über eine Drosselungseinrichtung mit der Luftquelle pneumatisch verbunden sind.

5. Vorrichtung nach einem der Ansprüche 3 und 4, **dadurch gekennzeichnet, daß** die gegen den Brennstoff gerichteten Blasöffnungen (26) an den hohlen Tragarmen (5) so verteilt und bemessen sind, daß die Summe der Öffnungsquerschnitte pro Längeneinheit jedes Tragarms (5) näherungsweise proportional der nominalen Schichtdicke des auf dem betreffenden Längenabschnitt des Tragarms (5) liegende Brennstoffmenge ist.

6. Vorrichtung nach einem der Ansprüche 3 bis 5, bei der der Verbrennungsrost der Mantel eines Kegels (K) mit gegen die Horizontale schräg verlaufender Umlaufachse (O) ist und die hohlen Tragarme (5) radial verlaufen, **dadurch gekennzeichnet, daß** wenigstens eine von der Brennstofftragfläche des Verbrennungsrostes weg gerichtete Blasöffnung (27) an derjenigen Stelle jedes hohlen Tragarms (5) ausgebildet ist, die am tiefsten liegt, wenn die Mantellinie, in der der Tragarm (5) liegt, die unterste Stellung während der Rotation des Kegels (K) einnimmt.

7. Vorrichtung nach Anspruch 6, **dadurch gekennzeichnet, daß** der Öffnung des Kegels (K) an dessen Basis als Nachverbrennungskammer (N) eine zylindrisch oder sich in Durchsatzrichtung konisch verengend ausgebildete Nachbrennkammer (15) gegenübersteht, deren dem Kegel (K) zugewandte Eintrittsöffnung (16) einen größeren Durchmesser aufweist, als die Öffnung des Kegels (K), und die im Bereich des dem Kegel (K) abgewandten Austrittsendes eine Einrichtung (17,18) zum tangentialen Zuführen von Oberwind aufweist, und daß sich in Richtung auf das Austrittsende an diese Einrichtung (17,18) ein Kragen (19) anschließt, der eine Öffnung kleineren Durchmessers als der engste Querschnitt der Nachbrennkammer (15) umschließt.

8. Vorrichtung nach Anspruch 7, **dadurch gekennzeichnet, daß** die Einrichtung (17,18) zum tangentialen Zuführen des Oberwindes einen veränderbaren Öffnungsquerschnitt aufweist.

## Claims

1. A method of supplying a blast for the combustion of a particulate fuel resting on a surface of a rotational-symmetrical combustion grate comprising a surface portion located in a combustion zone and covered by the fuel and a surface portion not covered by the fuel, said grate performing a rotary movement around its axis, causing a rolling movement of the fuel across the entire surface of the combustion grate, wherein a blast is supplied to the fuel in the combustion zone from below (under blast), and flame gases emerging from the combustion zone are mixed at a distance to the combustion zone with an overfire air, which is routed in a rotating flow in a helically extending path having an expaning diameter and enclosing the flame gases emerging from the combustion zone, towards the combustion zone,
**characterized in that**
the under blast is blown above the combustion grate below the fuel, and
the overfire air is supplied in a path surrounding the rotational axis of the combustion grate at a speed of 40 to 100 m/s,
wherein for the complete combustion of waste wood, in particular wood chips, as the fuel to be burnt, an air quantity proportion supplied along with the under blast is approximately 30 to 40 % and an air quantity proportion supplied with the overfire air is approximately 70 to 60%.

2. The method as claimed in claim 1, **characterized in that** the under blast is supplied to the fuel resting on the combustion grate at a speed of 20 to 60 m/s.

3. An apparatus for carrying out the method as set forth in one of claims 1 and 2, comprising
a movable, rotational-symmetrical combustion grate (K) having partially radially extending arms (4,5), a combustion zone covering a partial region of the combustion grate (K), and a drive means (14) which sets the combustion grate (K) into a rotary movement around its axis (O), said rotary movement successively routing all partial regions of the combustion grate (K) through the combustion zone,
an air source which supplies an under blast to the combustion zone,
and an afterburner chamber (N) arranged above the combustion grate (K) and receiving the flame gases rising from the combustion grate (K) and mixing said flame gases with combustion air freshly supplied as overfire air and burning them out,
**characterized in that**
some of the arms of the combustion grate are hollow supporting arms (5) regularly distributed over the combustion grate (K) and each comprising a plurality of blow openings (26) disposed at the surface of the combustion grate (K) bearing the fuel and directed towards said fuel,
a movable coupling means (7,8) is provided through which the air source is pneumatically connected at least to the supporting arms located in the combustion zone for supplying under blast, and
the afterburner chamber (15) is formed rotational-symmetrical and is arranged coaxial with respect to the combustion grate (K).

4. The apparatus as set forth in claim 3, in which the hollow supporting arms (5) not located in the combustion zone are pneumatically connected to the air source via a throttling means.

5. The apparatus as set forth in one of claims 3 and 4, in which the blow openings (26) directed against the fuel are distributed at the hollow supporting arms (5) and are dimensioned in a manner that the sum of the opening cross sections per length unit of each supporting arm (5) is approximately proportional to the nominal layer thickness of the fuel quantity resting on the respective length section of the supporting arm (5).

6. The apparatus as set forth in one of claims 3 to 5, in which the combustion grate is a shell of a truncated cone (K) which comprises an axis of rotation (O) extending obliquely with respect to a horizontal, and in which the supporting arms (5) extend radially, **characterized in that** at least one blow opening (27) directed away from the fuel supporting surface of the combustion grate is formed at a position of each supporting arm (5) that is located the deepest when the shell line, in which the supporting arm is located, takes a lowermost position during the rotation of the truncated cone (K).

7. The apparatus as set forth in claim 6, **characterized in that** a rotationally-symmetrically formed afterburner chamber (N) confronts the opening of the cone (K) at the base thereof as an afterburner chamber (15), which has an inlet opening (16) facing the cone (K) which has a diameter larger than the opening of the cone (K), and which comprises means (17,18) for tangentially supplying an overfire air disposed in the area of the outlet end distal to the cone (K), and wherein a collar (19) is connected to this means (17,18) in the direction towards the outlet end, said collar encompassing an opening that has a smaller diameter than the smallest cross section of the afterburner chamber (15).

8. The apparatus as set forth in claim 7, **characterized in that** said means (17,18) for tangentially supplying the overfire air has a variable opening cross section.

## Revendications

1. Procédé pour amener un flux d'air pour brûler du combustible particulaire qui repose sur une grille de combustion à symétrie de révolution, qui présente une zone superficielle couverte par le combustible située dans une zone de combustion et une zone superficielle non couverte par le combustible, et exécute un mouvement de rotation autour de son axe, qui entraîne un mouvement de roulement du combustible sur la surface totale de la grille de combustion, de l'air étant amené par le dessous (flux d'air inférieur) au combustible dans la zone de combustion et les gaz de flamme partant de la zone de combustion étant mélangés à distance de la zone de combustion à un flux d'air supérieur qui, dans un courant rotatif suivant une trajectoire de forme hélicoïdale enveloppant les gaz de flamme partant de la zone de combustion et augmentant en diamètre, est conduit en direction de la zone de combustion,
**caractérisé en ce que**
le flux d'air inférieur est injecté au-dessus de la grille de combustion en-dessous du combustible et
le flux d'air supérieur est acheminé sur une trajectoire entourant l'axe de rotation de la grille de combustion à une vitesse de 40 à 100 m/s,
dans lequel, pour brûler complètement des déchets de bois, en particulier des particules de bois, en tant que combustible, la proportion d'air acheminée dans le flux d'air inférieur représente 30 à 40% et la proportion d'air acheminée dans le flux d'air supérieur environ 70 à 60 %.

2. Procédé selon la revendication 1, **caractérisé en ce que** le flux d'air inférieur est acheminé vers le combustible situé sur la grille de combustion à une vitesse de 20 à 60 m/s.

3. Dispositif pour mettre en oeuvre le procédé selon l'une des revendications 1 et 2, comprenant
une grille de combustion (K) mobile, à symétrie de révolution, présentant des bras (4, 5) s'étendant en partie radialement, une zone de combustion qui couvre une zone partielle de la grille de combustion (K), et un dispositif d'entraînement (14) qui actionne la grille de combustion (K) dans un mouvement de rotation autour de son axe (O) qui amène successivement toutes les zones partielles de la grille de combustion (K) à travers la zone de combustion,
une source d'air, qui alimente la zone de combustion en flux d'air inférieur,
et une chambre de post-combustion (N) qui est disposée au-dessus de la grille de combustion (K), qui reçoit les gaz de flamme s'élevant à partir de la grille de combustion (K) et les mélange avec le comburant amené en tant que flux d'air supérieur et les brûle,
**caractérisé en ce que**
une partie des bras de la grille de combustion sont des bras porteurs creux (5) qui sont uniformément répartis au-dessus de la grille de combustion (K) et présentent chacun plusieurs orifices de soufflage (26) orientés vers le combustible, situés sur la surface de la grille de combustion (K) portant le combustible,
un dispositif de couplage mobile (7, 8) est prévu, par l'intermédiaire duquel la source d'air est reliée pneumatiquement au moins aux bras porteurs creux (5) respectivement situés dans la zone de combustion, pour amener le flux d'air inférieur, et la chambre de post-combustion (15) est réalisée à symétrie de révolution et est disposée coaxialement à la grille de combustion (K).

4. Dispositif selon la revendication 3, **caractérisé en ce que** les bras porteurs creux (5) non situés dans la zone de combustion sont reliés pneumatiquement à la source d'air par l'intermédiaire d'un dispositif d'étranglement.

5. Dispositif selon l'une des revendications 3 et 4, **caractérisé en ce que** les orifices de soufflage (26) orientés vers le combustible sont répartis sur les bras porteurs creux (5) et dimensionnés de telle façon que la somme des sections de passage des orifices par unité de longueur de chaque bras porteur (5) est approximativement proportionnelle à l'épaisseur de couche nominale de la quantité de combustible située sur la section de longueur concernée du bras porteur (5).

6. Dispositif selon l'une des revendications 3 à 5, dans lequel la grille de combustion est l'enveloppe d'un cône (K) présentant un axe de rotation (O) incliné par rapport à l'horizontale et les bras porteurs creux (5) s'étendent radialement, **caractérisé en ce qu'**au moins un orifice de soufflage (27) orienté à l'opposé de la surface de support de combustible de la grille de combustion est réalisé à l'endroit de chaque bras porteur creux (5) qui est le plus bas lorsque la ligne d'enveloppe dans laquelle se situe le bras porteur (5) adopte la position la plus basse pendant la rotation du cône (K).

7. Dispositif selon 1a revendication 6, **caractérisé en ce que**, en regard de l'ouverture du cône (K) à la base de celui-ci, se situe une chambre de post-combustion (15) réalisée en tant que chambre de post-combustion cylindrique ou se rétrécissant en cône dans le sens du débit, dont l'ouverture d'entrée (16) orientée vers le cône (K) présente un diamètre supérieur à l'ouverture du cône (K) et qui, dans la zone de l'extrémité de sortie éloignée du cône (K), présente un dispositif (17, 18) pour l'amenée tangentielle de flux d'air supérieur, et qu'en direction de l'extrémité de sortie se raccorde à ce dispositif (17, 18) un col qui circonscrit un diamètre plus petit que la section transversale la plus étroite de la chambre de post-combustion (15).

8. Dispositif selon la revendication 7, **caractérisé en ce que** le dispositif (17, 18) présente pour l'amenée tangentielle du flux d'air supérieur une section de passage modifiable.
